# EUROPÄISCHE PATENTSCHRIFT

(11) **EP 0 080 113 B1**
(45) Veröffentlichungstag und Bekanntmachung des Hinweises auf die Patenterteilung: **12.03.1986**
(21) Anmeldenummer: 82110388.4
(22) Anmeldetag: 11.11.1982
(51) Int. Cl.: F02D 1/12

(54) **Kraftstoffeinspritzpumpe für Brennkraftmaschinen**
Fuel injection pump for internal combustion engines
Pompe d'injection de carburant pour moteurs à combustion interne

(30) Priorität: 24.11.1981 DE 3146499
(43) Veröffentlichungstag der Anmeldung: 01.06.1983
(73) Patentinhaber: ROBERT BOSCH GMBH, 70442 Stuttgart (DE)
(72) Erfinder: Eheim, Franz, D-7000 Stuttgart 40 (DE); Höfer, Gerald, D-7251 Weissach-Flacht (DE)

## Beschreibung

Die Erfindung geht von einer Kraftstoffeinspritzpumpe nach der Gattung des unabhängigen Patentanspruchs aus. Bei einer durch die DE-A-1912919 bekannten Einspritzpumpe dieser Art wird die Vollasteinspritzmenge mit Hilfe eines verstellbaren Anschlags begrenzt, der als Winkelhebei ausgestaltet eine Kontur an einem Verstellkolben abtastet, welcher in Abhängigkeit vom drehzahlabhängigen Kraftstoffdruck im Saugraum der Einspritzpumpe gegen eine Feder verstellbar ist. Bei dieser Ausgestaltung ist lediglich eine drehzahlabhängige Angleichung der Vollasteinspritzmenge möglich. Weitere Betriebsparameter der Brennkraftmaschine können nicht berücksichtigt werden.

Bei einer anderen durch die DE-A-2854422 bekannten Einspritzpumpe wird die Vollasteinspritzmenge mit Hilfe eines verstellbaren Anschlags begrenzt, der in Abhängigkeit von dem Druck der den Brennräumen der Brennkraftmaschine zugeführten Luft, z.B. vom Ladedruck bei aufgeladenen Brennkraftmaschinen, verstellbar ist. Dazu verschiebt eine dem Ladedruck ausgesetzte Druckdose einen mit einer Kontur an der Mantelfläche versehenen Stellkolben, dessen Kontur mechanisch abgetastet wird.

Eine solche ladedruckabhängige Korrektur der Einspritzmenge hat den Nachteil, dass sie den dynamischen Änderungen der Last nur relativ langsam folgen kann, insbesondere bei mit Abgas betriebenen Einrichtungen zur Luftverdichtung der Ansaugluft, da die Abgasvolumenänderung nur verzögernd einer Kraftstoffmengenänderung folgt. Ist das Mengenverstellorgan, das auf den Anschlag zur Anlage kommt, hohen Kräften ausgesetzt, so treten bei der Verstellung des Anschlags hohe Reibungskräfte auf, was zu einem ausgeprägten Hystereseverhalten bei der Vollasteinstellung führt. Dieses Verhalten ist bei Einspritzung mit ladedruckabhängiger Angleichung umso nachteiliger als sich Einstellfehler bei zunehmender Drehzahl und Last ganz beträchtlich verstärken. Der Grund dafür liegt darin, dass die Laderkennlinien, Förderdurck in Abhängigkeit von der Last, mit steigender Drehzahl immer flacher werden und mit der sich aus den Erfordernissen der Brennkraftmaschine ergebenden Angleichkennlinie, Angleichmenge über Ladedruck, zunehmend kleiner Winkel einschliessen.

Bei der durch die DE-A-2847572 bekannten Kraftstoffeinspritzpumpe wird ein Raumnocken, der die Lage des Vollastanschlags bestimmt, einerseits durch den drehzahlabhängigen Saugraumdruck der Einspritzpumpe verschoben und andererseits in Abhängigkeit vom Ladedruck verdreht. Dabei wird eine vom Ladedruck beaufschlagte Druckdose als Stellglied verwendet und die Raumkurve auf dem Raumnocken mechanisch abgetastet und auf den Vollastanschlag übertragen. Dies hat ebenfalls den Nachteil, dass durch die Reibung bei der Abtastung Hysteresefehler insbesondere dann auftreten, wenn die Regelfederkräfte über die Abtastvorrichtung auf den Raumnocken übertragen werden. Ferner ist das von der dort gezeigten Stelldose aufbringbare Drehmoment bei vertretbaren Abmessungen nur gering. Es müssen Mittel vorgesehen werden, die die Stellkraft noch weiter verstärken.

### Vorteile der Erfindung

Die erfindungsgemässe Stelleinrichtung mit den kennzeichnenden Merkmalen des unabhängigen Patentanspruchs hat demgegenüber den Vorteil, dass in Abhängigkeit von Betriebsparametern der Brennkraftmaschine, insbesondere von der Dichte der der Brennkraftmaschine zugeführten Luft ein Druck moduliert wird, der die Verstellung des Verstellkolbens beeinflusst. Die zur Modulation eines Drucks benötigten Kräfte sind dann nicht mehr abhängig von den Kräften, die bei der mechanischen Abtastung des Stellkolbens auftreten. Somit kann der z. B. aus Druckdosen bestehende Steuersignalgeber relativ kleine Abmessungen besitzen. Mit diesen werden ohne grossen Energieaufwand Stellkräfte erzeugt, die die Reibung an dem Stellkolben leicht überwinden, ohne dass die Gefahr einer zu grossen Hysterese auftritt. Insbesondere ist die Einrichtung für Einspritzpumpen geeignet, bei denen die auf den Stellkolben übertragenen Kräfte bei der mechanischen Abtastung der Kontur bereits sehr gering gehalten werden, weil z.B. nicht die gesamte Kraft der Regelfederanordnung auf den Stellkolben wirkt.

Durch die in den abhängigen Patentansprüchen aufgeführten Massnahmen sind vorteilhafte Weiterbildungen und Verbesserungen der im unabhängigen Patentanspruch angegebenen Lösung gekennzeichnet.

### Zeichnung

Zwei Ausführungsbeispiele der Erfindung sind in der Zeichnung dargestellt und werden in der nachfolgenden Beschreibung näher erläutert. Es zeigen Fig. 1 ein erstes Ausführungsbeispiel einer Verstelleinrichtung des Stellkolbens mit einem Drucksteuerventil, das unmittelbar durch einen Druckgeber verstellt wird und Fig. 2 eine Variante zum Ausführungsbeispiel nach Fig. 1, bei dem der Druckgeber die Vorspannung einer auf den Steuerschieber wirkenden Rückstellfeder verändert.

### Beschreibung der Ausführungsbeispiele

In Fig. 1 ist ein Teil einer Kraftstoffeinspritzpumpe dargestellt, die z. B. eine Verteilereinspritzpumpe sein kann. Diese weist in bekannter Weise ein als Hebel ausgestaltetes Kraftstoffmengenverstellglied 2 auf, das einen nicht weiter gekennzeichneten Ringschieber zur Steuerung der Kraftstoffeinspritzmenge betätigt. Es liegt bei Vollaststellung, ggf. unter Zwischenschaltung eines Winkelhebels 3, an einen verstellbaren Anschlag 5, der in Form eines Abtaststiftes in einer Bohrung 8 geführt ist und rechtwinklig in einen im Gehäuse angeordneten Zylinder 9 hineinragt. In diesem ist ein Stellkolben 11 geführt, der auf seiner einen Stirnseite 12 in dem Zylinder 9 einen Arbeitsraum 14 einschliesst. Dieser ist über einen an der Stirnseite 15 des Zylinders 9 befindliche Drosselbohrung 16 ständig mit einem Raum verbunden, der mit Druckmittel gefüllt ist, dessen Druck drehzahlabhängig gesteuert wird. Dieser Raum ist im ausgeführten Beispiel der mit Kraftstoff gefüllte Saugraum 17 der Kraftstoffeinspritzpumpe, wobei die Versorgung mit Kraftstoff durch eine Kraftstoffpumpe 18 erfolgt, die aus einem Kraftstoffvorratsbehälter 19 Kraftstoff ansaugt und deren Förderseite über ein Drucksteuerventil 20 entlastbar ist. Durch diese Anordnung stellt sich in bekannter Weise im Saugraum 17 ein drehzahlabhängiger Druck ein.

Der Stellkolben 11 weist im Bereich des Eindringens des Abtaststiftes 5 in den Zylinder 9 an seiner Mantelfläche eine Kontur 21 auf, durch die die Stellung des Abtaststiftes bei Verschieben des Stellkolbens bestimmt wird. Die Rückseite 22 des Stellkolbens 11 schliesst in Zylinder 9 einen Druckraum 23 ein, in dem eine Rückstellfeder 24 angeordnet ist, die die Rückseite 22 des Stellkolbens 11 beaufschlagt. Vom Druckraum 23 führt eine Druckleitung 25 ab, die in eine Zylinderbohrung 27 mündet. Dort ist ein Steuerschieber 28 verschiebbar angeordnet, der im Bereich der Einmündung der Druckleitung 25 eine Ringnut 29 aufweist. Diese ist dabei so lang, dass unter Berücksichtigung der Verschiebbarkeit des Steuerschiebers 28 die Druckleitung 25 ständig in Verbindung mit der Ringnut 29 bleibt. Mit der ersten Stirnseite 30 schliesst der Steuerschieber in der Zylinderbohrung 27 einen Raum 31, der über eine Entlastungsleitung 32 entlastet und in den eine die erste Stirnseite 30 beaufschlagende Druckfeder 33 eingespannt ist.

Die Zylinderbohrung 27 mündet an dem dem Raum 31 gegenüber liegenden Ende in einen Entlastungsraum 34 grösseren Durchmessers, so dass sich am Übergang von Zylinderbohrung 27 zum Entlastungsraum 34 eine Steuerkante 35 bildet. Vom Entlastungsraum 34 führt eine Entlastungsleitung 32' ab, z.B. zur Saugseite der Förderpumpe 18. An dem sich an die Ringnut 29 in Richtung Entlastungsraum 34 angrenzenden Kolbenteil 36 des Steuerschiebers 28 ist in der Mantelfläche eine Ausnehmung 37 eingeformt, die im wesentlichen dreieckig ist und von der Ringnut 29 ausgeht. Die Spitze der Ausnehmung 37 weist in der Richtung zum Entlastungsraum 34 und kommt bei entsprechender Auslenkung des Steuerschiebers 28 in Überdeckung mit der Steuerkante 35. An dieser Stelle wird je nach Auslenkung des Steuerschiebers 28 ein mehr oder weniger grosser Abströmquerschnitt 39 zwischen der Begrenzungskante der Ausnehmung 37 und der Steuerkante 35 freigegeben, wie das gestrichelt in der Zeichnung dargestellt ist.

Koaxial zum Steuerschieber ragt in den Entlastungsraum 34 von der gegenüber liegenden Seite ein Stellstift 40 hinein, der von einer Stelleinrichtung 41 betätigbar ist und zur Anlage an der anderen Stirnseite 38 des Steuerschiebers 28 kommt. Die Stelleinrichtung 41 besteht im gezeigten Beispiel aus einer Stellmembran 42, an die der Stellstift 40 angelenkt ist und die einen Steuerdruckraum 43 von einem Referenzdruckraum 44 trennt. Der Referenzdruckraum kann dabei entweder der atmosphärische Druck sein oder ein konstanter Druck, z.B. das Vakuum in einer Barometerdose. Der Steuerdruck im Steuerdruckraum ist der Druck, der die Dichte der den Brennräumen der Brennkraftmaschine zugeführten Luft bestimmt. Dies kann z.B. der Ladedruck oder bei nicht aufgeladenen Brennkraftmaschinen der Umgebungsdruck sein, entsprechend dem der Steuerschieber verschoben und der Abströmquerschnitt 39 verändert wird.

Die Einheit Stelleinrichtung 41 mit Steuerschieber 28 stellt also ein Drucksteuerventil 45 dar, mit dessen Hilfe der Druck im Druckraum 23 in Abhängigkeit von Betriebsparametern, insbesondere vom Ladedruck oder vom Luftdruck, gesteuert wird. Die Druckquelle 46 zur Bereitstellung des Ausgangsdrucks ist mit der Druckleitung 25 über eine Verbindungsleitung 47 verbunden, in der eine Abkoppeldrossel 48 angeordnet ist. Durch Abströmenlassen von Druckmittel stromabwärts der Abkoppeldrossel kann mit Hilfe des Drucksteuerventils 45 ein Druck eingestellt werden, der kleiner ist als der Ausgangsdruck der Druckquelle 46.

Die Druckquelle 46 im ausgeführten Beispiel wird dadurch realisiert, dass von dem Saugraum 17 eine Kraftstoffleitung 49 abzweigt, in der eine zweite Drossel 50 angeordnet ist und die zur Abkoppeldrossel 48 führt. Zwischen Abkoppeldrossel 48 und zweiter Drossel 50 zweigt ferner eine Entlastungsleitung 51 von der Kraftstoffleitung ab, wobei in der Entlastungsleitung 51 ein Druckbegrenzungsventil 52 angeordnet ist. Dieses bewirkt, dass im Bereich zwischen Abkoppeldrossel 48 und zweiter Drossel 50 ein konstanter Druck herrscht, sofern die Druckversorgung von Saugraum 17 her ausreichend ist.

Bei der beschriebenen Einrichtung wird bei Betriebsaufnahme der Brennkraftmaschine der drehzahlabhängige Druck in den Arbeitsraum 14 aufgebaut, so dass der Stellkolben 11 entsprechend diesem Druck entgegen der Kraft der Rückstellfeder 24 ausgelenkt wird. Der Abtaststift 5 wird dabei entsprechend der Kontur 21 verschoben. Weiterhin wirkt jedoch auf die Rückseite 22 ein hydraulischer Druck, der durch das Drucksteuerventil 45 bestimmt ist und dem Druck im Arbeitsraum 14 entgegen wirkt. Dieser Druck begrenzt quasi die Auslenkbarkeit des Stellkolbens 11, so dass der Stellkolben 11 abhängig von der Drehzahl, maximal jedoch nur in den durch den Ladedruck gegebenen Grenzen, verstellbar ist. Es kann hier das hohe Arbeitsvermögen des Saugraumdrucks für die Verstellung des Vollastanschlages verwendet werden, wobei mit geringem Energieaufwand der resultierende Stelldruck modifiziert wird.

Eine Variante zum Drucksteuerventil 45 nach Fig. 1 zeigt das Drucksteuerventil 45' nach Fig. 2. Auch dort schliesst der Steuerschieber 28 in der Zylinderbohrung 27 mit seiner einen Stirnseite 30 einen Raum 31 ein, der nun jedoch unmittelbar mit der Druckleitung 25 verbunden ist und in dem also der eingesteuerte Druck vorherrscht. Die den Steuerschieber 28 entgegen diesem Druck rückstellende Feder ist nun als Steuerfeder 53 im Entlastungsraum 34 angeordnet und beaufschlagt die andere Stirnseite 38 des Steuerschiebers 28. Die Steuerfeder 53 stützt sich dabei an dem mit einem Federteller 54 versehenen Ende eines Stellstifts 40', der wie im ersten ausgeführten Beispiel von einer Stellmembran 42 verstellbar ist.

Bei dieser Ausgestaltung ist die auf die Stellmembran 42 wirkende bewegte Masse und der Einfluss von Reibungskräften geringer, so dass hier mit einem geringeren Hystereseverhalten beim Steuern des Drucks im Druckraum 24 zu rechnen ist.

## Patentansprüche

1. Kraftstoffeinspritzpumpe für Brennkraftmaschinen mit einem Kraftstoffmengenverstellglied (2) und einer diesem zugeordneten Verstelleinrichtung, die einen entgegen einer Rückstellfeder (24) verstellbaren Stellkolben (11) aufweist, entsprechend dessen Stellung mittels einer Übertragungseinrichtung (8, 3) der mögliche Weg des Mengenverstellgliedes (2) veränderbar ist, wobei der Stellkolben (11) einen Arbeitsraum (14) begrenzt, der mit einer Druckquelle (18, 17) verbunden ist, deren Druck abhängig von der Drehzahl der Kraftstoffeinspritzpumpe verändert wird, dadurch gekennzeichnet, dass die andere, dem Arbeitsraum (14) abgewandte, von der Rückstellfeder (24) beaufschlagte Stirnseite (22) des Stellkolbens (11) einen Druckraum (23) begrenzt, der mit einer Steuerdruckquelle verbunden ist, deren Druck mittels eines in Abhängigkeit von anderen Betriebsparametern als der Drehzahl der Brennkraftmaschine, insbesondere von der Dichte der den Brennräumen der Brennkraftmaschine zugeführten Luft arbeitenden Drucksteuerventils (45, 45') durch Zufliessenlassen von Druckmedium aus einer unter hohem Druck stehenden Druckquelle (17,46) und Abfliessenlassen von Druckmedium von der Steuerdruckquelle zu einem Entlastungsraum (34) eingestellt wird.

2. Kraftstoffeinspritzpumpe nach Anspruch 1, dadurch gekennzeichnet, dass der Druckraum (23) über eine Abkoppeldrossel (48) ständig mit der unter hohem Druck stehenden Druckquelle (17, 46) verbunden ist.

3. Kraftstoffeinspritzpumpe nach Anspruch 2, dadurch gekennzeichnet, dass das Drucksteuerventil (45) einen Steuerschieber (28) aufweist, der von einem Stellglied (42, 40, 40') in Abhängigkeit von den anderen Betriebsparametern entgegen der Kraft einer Rückstellfeder (33, 53) verschoben wird und dabei einen Abströmquerschnitt (39) zum Entlastungsraum (34) steuert.

4. Kraftstoffeinspritzpumpe nach Anspruch 2, dadurch gekennzeichnet, dass das Drucksteuerventil (45') einen Steuerschieber (28) aufweist, der in einer Bohrung (27) dicht verschiebbar mit der einen, ersten Stirnseite (30) einen mit dem Druckraum (23) verbundenen Raum (31) einschliesst und auf der anderen Stirnseite (38) von der Kraft einer Feder (53) belastet ist, deren Vorspannung abhängig von den anderen Betriebsparametern geändert wird und an dem Steuerschieber eine Steuerkante (35) zugeordnet ist, die einen Abströmquerschnitt (39) zum Entlastungsraum steuert (Fig. 2).

5. Kraftstoffeinspritzpumpe nach einem der vorstehenden Ansprüche 3 oder 4, dadurch gekennzeichnet, dass der Steuerschieber (28) eine Ringnut (29) aufweist, die ständig mit dem Druckraum (23) über eine Druckleitung (25) verbunden ist und deren Begrenzungskante (37) zusammen mit der Steuerkante (35) den Abströmquerschnitt (39) bildet.

6. Kraftstoffeinspritzpumpe nach Anspruch 5, dadurch gekennzeichnet, dass die Begrenzungskante eine von der Ringnut (28) an der Mantelfläche des Steuerschiebers abzweigende Ausnehmung (37) begrenzt, die mit einer am Übergang der Bohrung (27) in einen Entlastungsraum (34) mit grösserem Durchmesser gebildete Steuerkante (35) zusammenarbeitet.

7. Kraftstoffeinspritzpumpe nach einem der vorstehenden Ansprüche 2 bis 6, dadurch gekennzeichnet, dass von der Druckquelle, von der der Arbeitsraum (14) mit Druck versorgt wird, eine Druckleitung (49) die zum Druckraum (23) führt, und in der eine zweite Drossel (50) und eine Abkoppeldrossel (48) in Reihe nacheinander geschaltet sind und zwischen denen eine Entlastungsleitung (51) abführt, die ein Druckbegrenzungsventil (52) enthält, durch das der Druck zwischen den beiden Drosseln auf einen konstanten Wert bei Betrieb der Kraftstoffeinspritzpumpe gehalten wird.

## Claims

1. Fuel-injection pump for internal-combustion engines, with a fuel-rate adjusting member (2) and an adjusting device assigned to the latter and having a regulating piston (11) which is displaceable counter to a restoring spring (24) and according to the position of which the possible travel of the fuel-rate adjusting member (2) can be varied by means of a transmission device (8, 3), the regulating piston (11) limiting a working space (14) communicating with a pressure source (18, 17), the pressure of which is varied as a function of the speed of the fuel-injection pump, characterised in that the other end face (22) of the regulating piston (11) facing away from the working space (14) and loaded by the restoring spring (24) limits a pressure space (23) communicating with a control-pressure source, the pressure of which is set by means of a pressure-control valve (45,45'), working as a function of operating parameters other than the speed of the internal-combustion engine, especially as a function of the density of the air supplied to the combustion spaces of the internal-combustion engine, as a result of the inflow of pressure medium from a pressure source (17, 46) which is under high pressure and the flow-off of pressure medium from the control-pressure source to a relief space (34).

2. Fuel-injection pump according to Claim 1, characterised in that the pressure space (23) communicates constantly via an uncoupling throttle (48) with the pressure source (17, 46) which is under high pressure.

3. Fuel-injection pump according to Claim 2, characterised in that the pressure-control valve (45) has a control slide (28) which is displaced by an actuator (42, 40, 40') counter to the force of a restoring spring (33, 53) as a function of the other operating parameters and which thereby controls a flow-off cross-section (39) to the relief space (34).

4. Fuel-injection pump according to Claim 2, characterised in that the pressure-control valve (45') has a control slide (28) which, in a bore (27), by means of a first end face (30) encloses in a displaceable and leakproof manner a space (31) communicating with the pressure space (23) and which is subjected on the other end face (38) to the force of a spring (53), the prestress of which is changed as a function of the other operating parameters, and assigned to the control slide is a control edge (35) which controls a flow-off cross-section (39) to the relief space (Figure 2).

5. Fuel-injection pump according to one of the preceding Claims 3 or 4, characterised in that the control slide (28) has an annular groove (29) which communicates constantly with the pressure space (23) via a delivery line (25) and of which the limiting edge (37), together with the control edge (35), forms the flow-off cross-section (39).

6. Fuel-injection pump according to Claim 5, characterised in that the limiting edge limits a recess (37) which branches off from the annular groove (29) on the outer surface of the control slide and which interacts with a control edge (35) formed at the point where the bore (27) merges into a relief space (34) of larger diameter.

7. Fuel-injection pump according to one of the preceding Claims 2 to 6, characterised in that there extends from the pressure source, from which the working space (14) is supplied with pressure, a delivery line (49) which leads to the pressure space (23) and in which are connected in series a second throttle (50) and an uncoupling throttle (48), between which leads off a relief line (51) containing a pressure-limiting valve (52), by means of which the pressure between the two throttles is maintained at a constant value when the fuel-injection pump is in operation.

## Revendications

1. Pompe d'injection de carburant pour moteurs à combustion interne avec un organe de réglage (2) de la quantité du carburant et un dispositif de réglage associé à cet organe comportant un piston de réglage (11) susceptible d'être déplacé contre l'action d'un ressort de rappel (24), la course possible de l'organe de réglage de la quantité de carburant (2) étant susceptible d'être modifiée en fonction de la position de ce piston de réglage au moyen d'un dispositif de transmission (8, 3), le piston de réglage (11) délimitant une chambre de travail (14) reliée à une source de pression (18, 17) dont la pression est modifiée en fonction de la vitesse de rotation de la pompe d'injection de carburant, pompe d'injection caractérisée en ce que l'autre face frontale (22), opposée à la chambre de travail (14) et sollicitée par le ressort de rappel (24), du piston de réglage (11) délimite une chambre de pression (23) qui est reliée à une source de pression de commande dont la pression est réglée par une soupape (45, 45') de réglage de la pression fonctionnant sous l'influence d'autres paramètres de fontionnement de la vitesse de rotation du moteur à combustion interne, notamment sous l'influence de la densité de l'air amené aux chambres de combustion du moteur à combustion interne, du fait qu'elle laisse arriver du fluide sous pression d'une source de pression (17, 46) sous haute pression et qu'elle laisse s'évacuer du fluide sous pression de la source de pression de commande vers une chambre de délestage (34).

2. Pompe d'injection de carburant selon la revendication 1, caractérisée en ce que la chambre de pression (23) est constamment reliée, par l'intermédiaire d'un étranglement de découplage (48), avec la source de pression sous haute pression (17, 46).

3. Pompe d'injection de carburant selon la revendication 2, caractérisée en ce que la soupape (45) de commande de la pression comporte un tiroir de commande (28) qui est déplacé par un organe de réglage (42, 40, 40') en fonction des autres paramètres de fonctionnement contre l'action d'un ressort de rappel (33, 53) et qui commande alors une section transversale d'évacuation (39) vers la chambre de délestage (34).

4. Pompe d'injection de carburant selon la revendication 2, caractérisée en ce que la soupape de commande de la pression (45') comporte un tiroir de commande (28) qui, en étant susceptible de se déplacer de façon étanche dans un alésage (27), délimite avec une première de ses faces frontales (30) une chambre (31) reliée à la chambre de pression (23) et qui est sollicitée sur son autre face frontale (38) par l'action d'un ressort (53) dont la précontrainte est modifiée en fonction des autres paramètres de fonctionnement, tandis qu'au tiroir de commande est associée une arête de commande (35) qui commande une section transversale d'évacuation (39) vers la chambre de délestage (figure 2).

5. Pompe d'injection de carburant selon une des précédentes revendications 3 ou 4, caractérisée en ce que le tiroir de commande (28) comporte une gorge annulaire (29) qui est reliée en permanence avec la chambre de pression (23) par l'intermédiaire d'une canalisation sous pression (25) et dont l'arête de délimitation (37) délimite avec l'arête de commande (35) la section transversale d'évacuation (39).

6. Pompe d'injection de carburant selon la revendication 5, caractérisée en ce que l'arête de délimitation, délimite un évidement (37) se ramifiant à partir de la gorge annulaire (28) sur la surface enveloppe du tiroir de commande, cet évidement coopérant avec une arête de commande (35) de plus grand diamètre au passage de transition entre l'alésage (27) et une chambre de délestage (34).

7. Pompe d'injection de carburant selon une des précédentes revendications 2 à 6, caractérisée en ce que de la source de pression, à partir de laquelle la chambre de travail (14) est alimentée en pression, part une canalisation sous pression (49) qui aboutit à la chambre de pression (23) et dans laquelle sont branchés en série, l'un à la suite de l'autre, un second étranglement (50) et un étranglement de découplage (48) entre lesquels part une canalisation de délestage (51) comportant une soupape de limitation de la pression (52) grâce à laquelle la pression entre les deux étranglements est maintenue à une valeur constante lors du fonctionnement de la pompe d'injection de carburant.
